# DEMANDE DE BREVET EUROPEEN

(11) **EP 0 014 970 A1**
(43) Date de publication de la demande: **03.09.1980**
(21) Numéro de dépôt: 80100766.7
(22) Date de dépôt: 14.02.1980
(51) Int. Cl.: A47B 61/00

(54) **Tringle télescopique à vêtements**

(30) Priorité: 15.02.1979 IT 474279
(71) Demandeur: Moschini, Pietro, Pontecchio Marconi (Bologna) (IT)
(72) Inventeur: Moschini, Pietro, Pontecchio Marconi (Bologna) (IT)
(74) Mandataire: Langhoff, Walter (DE)

(57) **Abrégé**

Une tringle à vêtements télescopique composée d'un corps tubulaire (4) et de deux fourreaux (7,9), dont l'un est muni de rainures hélicoidales (8) et l'autre de rainures rectilignes (10). Une goupille (14) traverse les rainures dans les deux fourreaux. L'ensemble forme un dispositif de transformation d'un mouvement rotatif en un mouvement rectiligne pour varier l'extension de la tringle.

## Description

L'invention concerne une tringle utilisée dans les armoires pour accrocher les cintres à vêtements. L'invention peut être également trouvée dans d'autres applications similaires caractérisées par les mêmes problèmes techniques. Par rapport aux éléments de même genre disponsibles actuellement sur le marché, nous pouvons affirmer que les types à deux points d'appui, auxquels l'invention peut être assimilée, posent des problèmes de montage lorsque les deux bouts doivent être fixés aux parois de l'armoire. Celles-ci doivent être équipées de pièces de support parfaitement alignées et particulièrement accessibles par les bouts de la tringle qu'il faut couper préablement à la bonne dimension.

L'invention parie à cet inconvénient que joue un rôle très important sur le temps total de montage dans une production d'armoires en série. Le problème est résolu par l'élimination des pièces de support (deux trous sur la partie frontale suffisent) car une des extrémités -de la tringle est équipée d'un dispositif extensible (l'autre extrémité est fixe) que entre dans le trou de support et fixe donc la tringle aux parois latérales de l'armoire.

L'objet de l'invention est caractérisé par un élément en forme tubulaire rectiligne capable d'offrir une résistance suffisante aux charges suspendues, portant aux deux extrémités deux "bouchons" dont un peut s'allonger avec un mouvement télescopique et l'autre est solidaire du corps central et terminé par un goujon dont le diamètre est le même que celui du trou percé dans la paroi de l'armoire. Le moyeu télescopique est formé d'un fourreau qui est introduit sous pression dans le corps central tubulaire, dont la surface intérieure comporte deux séries de rainures hélicoidales de sens opposé. Ce fourreau porte à l'intérieur un autre fourreau comportant deux rainures débouchantes opposées longitudinales et rectilignes, que se terminent par deux gorges de blocage. Ce système renferme un axe (son diamètre extérieur étant le même que celui du trou par lequel il passe) avec une goupille transversale dont les extrémités débordent légèrement. Cette goupille=s'engage aussi bien-sur le fourreau à rainures longitudinales que sur celui à rainures hélicoihales. Grâce à ce système le mouvement rotatoire imprimé au fourreau le plus interne (doté d'une frette d'actionnement facilement accessible à l'opérateur) est transformé en un mouvement rectiligne (alterné) de l'axe central, qui peut donc s'engager de manière stable dans le trou percé sur l'armoire. Ces caractéristiques et d'autres encore sont fonction d'une forme d'exéction de l'invention qui est fournie à titre indicatif et qui en tout cas n'est pas limitative de la portée du présent brevet.

Le dessin joint montre:
Fig. 1 l'invention mise en place et
Fig. 2 la vue éclatée de l'extrémité télescopique.

Sur ces figures 1 indique la paroi portante de l'armoire,2 l'extrémité fixe de l'invention terminée par l'axe 3 qui entre dans le trou de la paroi,4 le corps central tubulaire de l'invention,5 l'extrémité réglable à axe mobile 6 s'ajustant dans le trou. Sur le Tableau 2, avec 7 on indique le premier fourreau dont la surface intérieure à deux rainures hélicoidales 8, 9 le deuxième.fourreau avec deux rainures rectilignes débouchantes 10, 11 les gorges de blocage, 12 la frette d'actionnement accessible de l'extérieur solidaire du fourreau 9, 13 l'axe de manoeuvre portant l'extrémité 6 ayant les mêmes dimensions que celles du trou percé sur la paroi, 14 la goupille traversant l'axe dont les extrémités débordent et s'engagent aussi bien sur le fourreau 9 que sur le fourreau 7 en les entraînant dans le mouvement. Dans la pratique les variations des détails d'exécution, des dimensions, des matériaux, de la forme etc. de l'invention n'influencent pas sur le caractère de ce brevet industriel. En fait, l'invention telle qu'elle est conçue est, susceptible de nombreuses modifications et variations rentrant toutes dans le domaine du principe de l'invention. Tous les éléments peuvent être remplacés par d'autres éléments ayant les .mêmes caractéristiques techniques.

## Revendications

1. Tringle à vêtements télescopique caractérisé par le fait qu'elle peut être montée simplement au moyen de deux trous porteurs entre deux parois parallèles dont la distance est comprise entre l'extension minimum et maximum de la tringle.

2. Tringle à vêtements télescopique suivant la revendication précédente caractérisée par le fait que l'extension et la contraction de l'axe mobile se fait par la simple rotation de la frette facilement accessible par l'opérateur.

3. Tringle à vêtements télescopique suivant les revendications précédentes caractérisée par le fait que le corps central de l'invention en forme tubulaire porte aux extrémités des deux fourreaux, deux axes dont un n'est pas réglable.

-4. Tringle à vêtements télescopique suivant les revendications précédentes, caractérisée par le fait que le deuxième axe mobile est mu, dans son mouvement axial, par un dispositif de transformation du mouvement formé d'un fourreau cylindrique à rainures intérieures hélicoidales, un deuxième fourreau à rainures rectilignes débouchantes et une goupille traversant l'axe, dont les extrémités sont débordantes.

5. Tringle à vêtements télescopique suivant les revendications précédentes caractérisée par le fait que le fourreau à rainures rectilignes porte une frette de commande à l'une de ses extrémités.

6. Tringle à vêtements télescopique suivant les revendications précédentes caractérisée par le fait que les extrémités du fourreau à rainures rectilignes sont dotées de gorges de blocage empêchant le mouvement rétrograde lorsque l'on arrive en fin de course.

7. Tringle à vêtements télescopique suivant les revendications précédentes caractérisée par le fait que l'invention correspond à la description et/ou à l'illustration pour les buts spécifiés.
